# FASCICULE DE BREVET EUROPEEN

(11) **EP 0 318 350 B1**
(45) Date de publication et mention de la délivrance du brevet: **10.02.1993**
(21) Numéro de dépôt: 88402825.9
(22) Date de dépôt: 10.11.1988
(51) Int. Cl.: F02P 19/02

(54) **Procédé et dispositif de commande d'alimentation des bougies de préchauffage d'un moteur diesel**
Verfahren und Vorrichtung zur Steuerung der Vorheizung in einer Dieselmaschine
Diesel engine preheating control system

(30) Priorité: 24.11.1987 FR 8716279
(43) Date de publication de la demande: 31.05.1989
(73) Titulaire: REGIE NATIONALE DES USINES RENAULT, 92109 Boulogne-Billancourt (FR)
(72) Inventeur: Gidoin, Patrick, F-92500 Rueil-Malmaison (FR); Gilbert, Didier, F-77930 Perthes-en-Gatinay (FR); Gabadou, Michel Louis, F-91300 Massy (FR); Bonhomme, Bernard, F-91000 Courcouronnes (FR)

(56) Documents cités:
- EP-A- 0 288 085
- DE-A- 2 610 905
- FR-A- 1 486 724
- FR-A- 2 568 630
- US-A- 4 635 594
- US-A- 4 639 871

## Description

L'invention se rapporte à un procédé et un dispositif de commande d'alimentation des bougies de préchauffage d'un moteur Diesel. Il est bien connu qu'un moteur Diesel exige une certaine température pour l'allumage du mélange air-carburant, à combustion spontanée. Lorsque le moteur est froid, la compression seule du mélange ne permet pas d'atteindre la température d'allumage et on doit alors préchauffer le mélange au moyen de bougies de préchauffage.

Actuellement, les bougies de préchauffage équipant les moteurs Diesel sont commandées électroniquement de façon à régler la durée du préchauffage. Grace à cette commande électronique, il est même prévu d'alimenter ces bougies pendant le fonctionnement du moteur après démarrage afin d'améliorer la combustion, évitant ainsi les instabilités de régime et les remontées de fumée tout en diminuant le bruit. Ce post-chauffage du mélange est obtenu par l'alimentation continue des bougies, qui est cependant coupée, soit lorsque la température des bougies dépasse un seuil, soit par une temporisation.

Ces post-chauffage continue présente l'inconvénient d'augmenter la température des bougies et nécessite alors l'utilisation d'un prérésistance en série avec les bougies pour les protéger. De plus, il demande une consommation électrique importante.

Le but de la présente invention est de réaliser un procédé de commande des bougies de préchauffage d'un moteur Diesel intégrant un post-chauffage sans problème de tenue des bougies avec un bilan électrique constant, destiné à réduire les émissions de fumée à froid et à améliorer la régularité du régime moteur.

Pour cela, l'objet de l'invention est un procédé de commande d'alimentation des bougies de préchauffage d'un moteur Diesel destiné dans une première phase de durée T1 à les alimenter simultanément pour préchauffage le mélange air-carburant du moteur avant le démarrage puis, dans une seconde phase de durée T2 après le démarrage, à les alimenter simultanément en vue de son post-chauffage, caractérisé en ce qu'il comprend une troisième phase de commande de l'alimentation alternée des N bougies par groupe de n bougies de telle sorte que le produit du nombre de groupes de bougies, soit N/n, par le rapport cyclique d'alimentation de chaque groupe, soit R, soit égal à 1 :

$\text{R x N/n = 1}$

et en ce que, de plus, :
- une interruption temporaire de l'alimentation des bougies se produit sur une information de pleine charge du moteur,
- une interruption définitive de l'alimentation des bougies se produit, soit pour une information sur la température d'eau du moteur dépassant un seuil donné, soit par une temporisation d'utilisation maximale de durée TMAX à partir du démarrage.

D'autres charactéristiques et avantages de l'invention apparaîtront à la lumière de la description, illustrée par les figures suivantes :
Figure 1 : un schéma de principe d'implantation d'un dispositif réalisant un procédé selon l'invention ;
Figure 2 : le diagramme de fonctionnement du procédé selon l'invention.

Comme le montre la figure 1 représentant un moteur Diesel 1 équipé de bougies de préchauffage 2i, i étant un entier variant de 1 à 4 dans ce cas particulier, un dispositif de commande selon l'invention de ces bougies de préchauffage comporte un boîtier électronique 3 alimenté par la batterie du véhicule et comportant un circuit à microprocesseur 4 commandant des relais de puissance 40 destinés à orienter la puissance provenant de la batterie vers les bougies 2i.

L'information sur la température de l'eau du moteur est indiquée au microprocesseur 4 par un thermoncontact 5. L'information charge du moteur est délivrée également au microprocesseur 4 par la position du levier 6 de charge de la pompe injectant le carburant dans les cylindres du moteur 1. Un voyant 8 témoigne de l'allumage ou de l'extinction du préchauffage des bougies 2i.

Le procédé de commande de l'alimentation des bougies selon l'invention comporte trois phases principales, comme le montre le diagramme de fonctionnement de la figure 2.

La première phase classique de préchauffage des bougies a lieu entre l'instant de mise en contact du moteur et l'instant td de démarrage et sa durée T1 est asservi à la température de compartiment moteur. Le thermocontact d'eau 5 se ferme si la température d'eau atteint un seuil donné. L'extinction du voyant 8 témoin de préchauffage, au bout d'une durée T0, indique que le véhicule est prêt a démarrer. Au cours de l'actionnement du démarreur, les bougies de préchauffage restent sous tension afin de maintenir le température à une valeur indispensable à l'amorçage de la combustion de mélange air-carburant. Lors de cette phase de préchauffage, toutes les bougies de préchauffage sont alimentées simultanément.

La seconde phase du procédé de commande a lieu dès le démarrage du moteur, à partir de l'instant td et pendant une durée T2 fixe, comptée à partir de l'instant tD de fin de séquence démarrage.

Pendant ce post-chauffage fixe, la totalité des bougies de préchauffage est alimentée simultanément et cela, indépendamment de la température du moteur et de la charge de la pompe d'injection.

Ainsi, même en cas d'accélération pendant une durée T5 par exemple, toutes les bougies 2i sont alimentées. Ce post-chauffage fixe est destiné à assurer une bonne montée en régime du moteur.

Selon une caractéristique essentielle de l'invention, le procédé comporte une troisième phase de commande de l'alimentation des N bougies, de façon alternée par groupe de n bougies de telle sorte que le produit du nombre de groupes de bougies, soit N/n, par le rapport cyclique d'alimentation de chaque groupe, soit R, soit égal à l'unité :

$\frac{\text{N}}{\text{n}} \text{x R 1}$

Dans le cas particulier d'un moteur à quatre cylindres, le procédé selon l'invention peut commander l'alimentation des bougies, l'une après l'autre avec un rapport cyclique d'alimentation égale à 1/4 ou bien deux groupes de deux bougies chacun, l'un après l'autre, avec un rapport cyclique d'alimentation égal à 1/2.

Dans le cas particulier d'un moteur à six cylindres, le procédé de commande peut piloter l'alimentation des bougies de préchauffage de trois façons différentes, tout en gardant un bilan électrique constant :
- soit bougie par bougie avec un rapport cyclique d'alimentation égal à 1/6,
- soit par groupe de deux bougies avec un rapport cyclique de 1/3,
- soit par groupe de 3 bougies avec un rapport cyclique de 1/2.

Cette troisième phase de commande de l'alimentation alternée des N bougies a une durée référencée T3 sur la figure 2, qui est fonction soit de la température d'eau du moteur, soit de la charge du moteur connue par la position du levier de charge de pompe d'injection du carburant.

En effet, lors d'une accélération, la charge du moteur augmente et il n'est plus nécessaire de chauffer les bougies, de sorte que l'on interrompt l'alimentation des bougies pendant un temps T4 correspondant à l'ouverture en pleine charge du levier de pompe d'injection du moteur. Cette ouverture est connue par un capteur contact qui est ouvert uniquement en pleine charge moteur et fermée à la masse en faible charge. Cette interruption de l'alimentation des bougies asservie à l'information charge du moteur, est momentanée, d'une part, c'est-à-dire que, lorsque le moteur n'est plus en pleine charge, le procédé commande à nouveau l'alimentation alternée des bougies, et est temporisée, d'autre part, c'est-à-dire qu'en dessous d'un seuil donné Ts -trois secondes par exemple- on n'en tient pas compte pour éviter l'interruption du post-chauffage lors d'accélérations brèves.

Il a été dit auparavant que l'alimentation des bougies selon l'invent était également asservie à la température d'eau ϑ du moteur de sorte que, si elle dépasse un seuil maximal, 60°C par exemple, l'alimentation des bougies de post-chauffage est définitivement coupée pour éviter leur détérioration. Le thermocontact 5 se ferme dès que cette température ϑ maximale est atteinte.

De plus, une interruption définitive de la phase de post-chauffage alterné est prévue par une temporisation d'utilisation maximale, de durée TMAX à partir de l'instant tD de fin de séquence démarrage. Si, après le démarrage, le moteur cale, il existe une protection du système contre la décharge de la batterie.

La première de ces deux informations, température d'eau du moteur et temporisation maximale, interrompt définitivement cette troisième phase du procédé de commande de l'alimentation des bougies de préchauffage du moteur Diesel.

## Revendications

1. Procédé de commande d'alimentation des bougies de préchauffage d'un moteur Diesel, destiné dans une première phase de durée T1 à les alimenter simultanément pour préchauffer le mélange air-carburant du moteur avant le démarrage puis, dans une seconde phase de durée T2 après le démarrage, à les alimenter simultanément en vue de son post-chauffage, caractérisé en ce qu'il comprend une troisième phase de commande de l'alimentation alternée des N bougies par groupe de n bougies de telle sorte que le produit du nombre de groupes de bougies, soit N/n, par le rapport cyclique d'alimentation de chaque groupe, soit R, soit égal à 1 :
$\text{R x N/n = 1}$
et en ce que, de plus, :
- une interruption temporaire de l'alimentation des bougies se produit, sur une information de pleine charge du moteur,
- une interruption définitive de l'alimentation des bougies se produit, soit pour une information sur la température d'eau du moteur dépassant un seuil donné, soit par une temporisation d'utilisation maximale de durée TMAX à partir du démarrage.

2. Procédé selon la revendication 1, caractérisé en ce que le moteur ayant quatre cylindres, il commande l'alimentation des quartre bougies, l'une après l'autre, avec un rapport cyclique d'alimentation égal à un quart.

3. Procédé selon la revendication 1 caractérisé en ce que le moteur ayant quatre cylindres, il commande l'alimentation des quartre bougies par groupe de deux bougies chacun, l'un après l'autre, avec un rapport cyclique égal à un demi.

4. Procédé selon la revendication 1, caractérisé en ce que le moteur ayant six cylindres, il commande l'alimentation des six bougies, l'une après l'autre, avec un rapport cyclique d'alimentation égal à un sixième.

5. Procédé selon la revendication 1, caractérisé en ce que le moteur ayant six cylindres, il commande l'alimentation des six bougies, par groupe de deux bougies, avec un support cyclique égal à un tiers.

6. Procédé selon la revendication 1, caractérisé en ce que le moteur ayant six cylindres, il commande l'alimentation des six bougies, par groupe de trois bougies avec un rapport cyclique égal à un demi.

7. Dispositif de commande d'alimentation des bougies (2i) de préchauffage d'un moteur Diesel (1) agissant selon le procédé d'une quelconque des revendications précédentes, caractérisé en ce qu'il comporte un boîtier électronique (3) alimenté par la batterie du véhicule, un circuit à microprocesseur (4) commandant des relais de puissance (40) destinés à orienter la puissance provenant de la batterie vers les bougies (2i), le microprocesseur (4) recevant des informations sur la température d'eau du moteur par un thermocontact (5) et des informations sur la charge du moteur par la position du levier (6) de charge de la pompe d'injection.

## Claims

1. A process for controlling the supply of power to the preheating glow plugs of a diesel engine, which is intended in a first phase of a duration T1 to supply them with power simultaneously for preheating the air-fuel mixture of the engine prior to starting and then, in a second phase of a duration T2 after starting, to supply them with power simultaneously for the purposes of post-heating thereof, characterised in that it comprises a third phase for controlling the alternate supply of power to the N glow plugs per group of n glow plugs in such a way that the product of the number of groups of glow plugs, namely N/n, by the cyclic ratio of the supply of power to each group, namely R, is equal to 1:
$\text{R x N/n = 1}$
and that in addition:
- a temporary interruption in the supply of power to the glow plugs occurs, upon engine full load information,
- a definitive interruption in the supply of power to the glow plugs occurs, either for information concerning the water temperature of the engine exceeding a given threshold, or by a time delay of maximum use of duration TMAX from starting.

2. A process according to claim 1 characterised in that, the engine having four cylinders, it controls the supply of power to the four glow plugs one after the other with a cyclic power supply ratio which is equal to a quarter.

3. A process according to claim 1 characterised in that, the engine having four cylinders, it controls the supply power to the four glow plugs in groups each of two glow plugs, one after the other, with a cyclic ratio equal to a half.

4. A process according to claim 1 characterised in that, the engine having six cylinders, it controls the supply of power to the six glow plugs one after the other, with a cyclic power supply ratio equal to a sixth.

5. A process according to claim 1 characterised in that, the engine having six cylinders, it controls the supply of power to the six glow plugs, in groups of two glow plugs, with a cyclic ratio equal to a third.

6. A process according to claim 1 characterised in that, the engine having six cylinders, it controls the supply of power to the six glow plugs in groups of three glow plugs with a cyclic ratio equal to a half.

7. Apparatus for controlling the supply of power to the preheating glow plugs (2i) of a diesel engine (1) which acts in accordance with the process according to any one of the preceding claims characterised in that it comprises an electronic box (3) which is powered by the battery of the vehicle, a microprocessor circuit (4) for controlling power relays (40) which are intended to direct the power from the battery towards the glow plugs (2i), the microprocessor (4) receiving data concerning the water temperature of the engine by means of a thermal switch (5) and data concerning the load on the engine by means of the position of the load lever (6) of the injection pump.

## Patentansprüche

1. Verfahren zur Steuerung der Versorgung der Vorheizglühkerzen in einem Dieselmotor, wobei in einer ersten Phase der Dauer T1 sie gleichzeitig versorgt werden, um das Luft-Brennstoff-Gemisch des Motors vor dem Starten vorzuheizen und um danach, in einer zweiten Phase der Dauer T2 nach dem Starten, sie gleichzeitig zu versorgen im Hinblick auf die Nachheizung, dadurch gekennzeichnet, daß es eine dritte Phase zur abwechselnden Versorgung von in n Gruppen unterteilten N Kerzen aufweist, dergestalt, daß das Produkt aus der Anzahl der Gruppen von Kerzen, d.h. N/n, mit dem Verhältnis der Versorgung pro Zyklus für jede Gruppe, d.h. R, gleich 1 ist:
$\text{R x N/n = 1}$
und daß außerdem:
- eine zeitweise Unterbrechung der Versorgung der Kerzen erfolgt infolge einer Information über die Motorvolllast und
- eine endgültige Unterbrechung der Versorgung der Kerzen erfolgt, entweder infolge einer Information, wenn die Wassertemperatur des Motors eine vorgegebene Schwelle überschreitet oder infolge einer maximalen Verzögerungszeit des Einsatzes Tmax ab dem Starten.

2. Verfahren nach Anspruch 1, dadurch gekennzeichnet, daß für einen Motor mit vier Zylindern die Versorgung der vier Kerzen nacheinander erfolgt mit einem Verhältnis der Versorgung pro Zyklus von einem Viertel.

3. Verfahren nach Anspruch 1, dadurch gekennzeichnet, daß für einen Motor mit vier Zylindern die Versorgung der vier Kerzen in Gruppen von jeweils zwei Kerzen nacheinander erfolgt, mit einem Verhältnis der Versorgung pro Zyklus von einer Hälfte.

4. Verfahren nach Anspruch 1, dadurch gekennzeichnet, daß für einen Motor mit sechs Zylindern die Versorgung der sechs Kerzen nacheinander erfolgt, mit einem Verhältnis der Versorgung pro Zyklus von einem Sechstel.

5. Verfahren nach Anspruch 1, dadurch gekennzeichnet, daß für einen Motor mit sechs Zylindern die Versorgung der sechs Kerzen in Gruppen von jeweils zwei erfolgt, mit einem Verhältnis der Versorgung pro Zyklus von einem Drittel.

6. Verfahren nach Anspruch 1, dadurch gekennzeichnet, daß für einen Motor mit sechs Zylindern die Versorgung der sechs Kerzen in Gruppen von jeweils drei Kerzen erfolgt, mit einem Verhältnis der Versorgung pro Zyklus von einer Hälfte.

7. Vorrichtung zur Steuerung der Versorgung der Glühkerzen (2i) eines Dieselmotors (1) zur Durchführung des Verfahrens nach einem der vorhergehenden Ansprüche, dadurch gekennzeichnet, daß sie eine elektronische Schaltung (3) aufweist, die von der Fahrzeugbatterie gespeist wird, einen Mikroprozessor (4) aufweist, welcher Leistungsrelais (40) steuert, die den von der Batterie stammenden Strom zu den Glühkerzen (2i) leiten, wobei dem Mikroprozessor (4) Informationen über die Wassertemperatur des Motors über einen Thermofühler (5) und Informationen über die Motorlast durch die Stellung des Steuerhebels (6) der Einspritzpumpe zugeführt werden.
